# EUROPÄISCHE PATENTSCHRIFT

(11) **EP 4 010 280 B1**
(45) Veröffentlichungstag und Bekanntmachung des Hinweises auf die Patenterteilung: **12.06.2024**
(21) Anmeldenummer: 20757256.1
(22) Anmeldetag: 11.08.2020
(51) Int. Cl.: B66D 1/30

(54) **SEILTROMMEL FÜR EINE SEILWINDE SOWIE SEILTRIEB MIT EINER SOLCHEN SEILTROMMEL**
CABLE DRUM FOR A CABLE WINCH, AND CABLE DRIVE HAVING SUCH A CABLE DRUM
TAMBOUR D'ENROULEMENT DE CÂBLE POUR TREUIL À CÂBLE ET ENTRAÎNEMENT PAR CÂBLE PRÉSENTANT UN TEL TAMBOUR D'ENROULEMENT DE CÂBLE

(30) Priorität: 19.08.2019 DE 102019122143
(43) Veröffentlichungstag der Anmeldung: 15.06.2022
(73) Patentinhaber: Liebherr-Components Biberach GmbH, 88400 Biberach an der Riß (DE)
(72) Erfinder: ZERZA, Horst, 88400 Biberach an der Riß (DE); MUPENDE, Ilaka, 89231 Neu-Ulm (DE)
(74) Vertreter: Thoma, Michael
(86) Internationale Anmeldenummer: PCT/EP2020/072531
(87) Internationale Veröffentlichungsnummer: WO 2021/032540

(56) Entgegenhaltungen:
- AT-B- 310 512
- FR-A5- 2 044 128
- US-A1- 2007 138 333

## Beschreibung

Die vorliegende Erfindung betrifft allgemein mit hochfesten Faserseilen oder Stahlseilen arbeitende Seiltriebe wie beispielsweise Kranhubwerke, Auslegerverstellwerke, Katzfahrwerke und dergleichen. Die Erfindung betrifft dabei insbesondere eine Seiltrommel für die Seilwinde eines solchen Seiltriebs, mit einem Trommelkorpus zum Aufwickeln des Seils sowie zwei den Trommelkorpus stirnseitig einfassenden Bordscheiben.

Seilwinden werden in diversen Anwendungsgebieten eingesetzt und umfassen im Wesentlichen drei Hauptbaugruppen, nämlich zum einen die Seiltrommel mit einem Trommelmantel und stirnseitig angebrachten, den Trommelmantel begrenzenden End- bzw. Bordscheiben, zum anderen ein Antriebsgetriebe und schließlich einen Windenrahmen, an dem die Seiltrommel drehbar gelagert ist. Das genannte Antriebsgetriebe ist dabei oftmals im Inneren der Seiltrommel untergebracht und kann beispielsweise als ein- oder mehrstufiges Planetengetriebe ausgebildet sein.

Solche Seilwinden werden beispielsweise für Hebezeuge im Maschinen- und Anlagenbau oder in der Umschlagtechnik eingesetzt, wobei die Seilwinden zum vertikalen Materialtransport, aber auch als horizontaler bzw. schräg geneigter Vorschubantrieb dienen können. Dabei können die Seilwinden insbesondere an Kranen wie Baukrane, Fahrzeugkrane oder maritime Krane wie Hafen-, Schiffs- und Offshore-Kranen verbaut werden, wobei die Seilwinden hier oft Hubwinden zum Auf- und Abspulen eines Hubseils, aber auch Abspannwinden für Abspannseile oder Vorschubwinden beispielsweise zum Verfahren einer Laufkatze sein können. Solche Seilwinden werden ferner ebenfalls eingesetzt für andere Baumaschinen wie Raupenkrane oder als Derrickwinden oder andere maritime Anwendungen wie beispielsweise als Tiefseewinden. Auch in der Luftfahrt werden solche Winden eingesetzt, beispielsweise als Hub- oder Lastwinden an Helikoptern oder Luftschiffen.

Ein Problem bei solchen Seilwinden ist das Wickelbild auf der Trommel, insbesondere wenn die Trommel mehrlagig bewickelt wird, und das Einschneiden des Seils zwischen zwei Windungen der darunter liegenden Wickellage.

Um ein gutes Wickelbild zu erreichen, kann der Trommelkorpus mit einer Verrillung versehen werden, wobei die Rillensteigung und der Seildurchmesser möglichst spielfrei aneinander angepasst sind, um die Seilwindungen möglichst spielfrei nebeneinander zu führen. Allerdings kann es insbesondere bei größeren Trommelbreiten mit vielen Seilwindungen, beispielsweise 30 oder 40 oder noch mehr Windungen nebeneinander und/oder bei mehrlagiger Bewicklung der Trommel, beispielsweise sechs oder acht oder zehn oder noch mehr Lagen übereinander, trotzdem noch zu Beeinträchtigung des Wickelbilds und der genannten Problematik des Einschneidens kommen.

Einerseits kann sich möglicherweise vorhandenes Spiel der Rillensteigung zum Seildurchmesser aufaddieren und in der Summe einen Spalt ergeben, in dem das Seil in die unteren Wickellagen einschneiden kann, was zur Folge hat, dass Störungen des Wickelbilds entstehen. Solche Störungen treten insbesondere ab der fünften oder sechsten Wickellage auf, wenn zu viel Spiel zwischen Rillensteigung und dem Seildurchmesser vorhanden ist.

Andererseits können sich solche Wickelbildfehler auch dadurch ergeben, dass der Durchmesser des aufzuwickelnden Seiles nicht konstant ist. Solche Abweichungen im Seildurchmesser können einerseits fertigungsbedingt sein und Durchmesservariationen über die Seillänge beinhalten. Der Seildurchmesser kann sich aber auch über die Lebensdauer des Seils verändern, wobei es insbesondere durch den Seilbetrieb im Laufe der Zeit zu einer Seildurchmesser-Reduzierung kommen kann, was ebenfalls zu Störungen des Wickelbilds führt.

Bei Seiltrommeln mit einer mehrlagigen Speicherkapazität von beispielsweise ca. 4 bis 10 Lagen kommt es nach einer bestimmten Einsatzzeit bedingt durch die Reduzierung des Seildurchmessers zur Summierung des Spiels bei der Seilwicklung, was in der Folge zum Einschneiden des Seiles in den darunter liegenden Seillagen führt und damit auch zu Seilschäden, die zu vermeiden sind. Eine Vermeidung wäre an sich möglich durch die Wahl eines neuen Seiles auch wenn das alte noch nicht ablegereif ist, was allerdings zur Verschwendung von Lebenszeit der Seile führt.

Aber auch neue Seile können Abweichungen vom Nenndurchmesser aufweisen.

Solche Veränderungen des Seildurchmessers, sei es durch Fertigungstoleranzen oder im Laufe der Zeit durch den Seilbetrieb, treten verstärkt bei hochfesten Faserseilen auf, die generell stärkere Durchmesserabweichungen als Stahlseile zeigen.

Seit geraumer Zeit wird in der Hebetechnik und insbesondere bei Kranen versucht, die üblichen, schweren Stahlseile durch hochfeste Faserseile zu ersetzen, die aus hochfesten Kunstfasern wie beispielsweise Aramidfasern (HMPA), Aramid-/Kohlefasergemischen, hochmodularen Polyethylenfasern (HMPE), oder Poly(p-phenylene-2,6-benzobisoxazole)-Fasern (PBO) bestehen oder zumindest derartige Fasern aufweisen. Durch die Gewichtsersparnis gegenüber Stahlseilen kann die Traglast bzw. die zulässige Hublast erhöht werden, da das für die Traglast zu berücksichtigte Eigengewicht des Seils geringer ist. Gerade bei Kranen mit großer Hubhöhe, oder in Auslegern oder Mastverstellwerken mit Flaschenzügen hoher Einscherungszahl kommen beträchtliche Seillängen und damit auch ein entsprechendes Seilgewicht zustande, so dass die durch hochfeste Faserseile mögliche Gewichtsreduzierung sehr vorteilhaft ist. Zusätzlich zum Gewichtsvorteil des Faserseiles selbst kommt hinzu, dass die Verwendung von Faserseilen auch eine Gewichtsersparnis bei weiteren Komponenten ermöglicht. Beispielsweise kann der Lasthaken leichter ausgeführt werden, da zur Seilspannung eines Faserseils weniger Lasthakengewicht notwendig ist. Zum anderen erlaubt die gute Biegsamkeit von Faserseilen kleinere Biegeradien und damit kleinere Seilscheiben bzw. -rollen am Kran, was zu einer weiteren Gewichtsreduzierung insbesondere im Bereich von Kranauslegern führt, so dass bei großen Kranausladungen eine erhebliche Lastmomentsteigerung erreicht werden kann. Zusätzlich zu den genannten Gewichtsvorteilen zeichnen sich Faserseiltriebe durch eine größere Lebensdauer, leichtes Hantieren und gute Biegsamkeit sowie die nicht mehr notwendige Seilschmierung aus.

Andererseits zeigen sich solche Faserseile diffiziler, was ein sauberes Wickelbild anbelangt, insbesondere weil Faserseile im Durchmesser stärker variieren als Stahlseile.

Das genannte Problem des Einschneidens des aufzuwickelnden Seils zwischen zwei Seilabschnitte der darunter liegenden Wickellage kann sich dabei nochmals verschärfen, wenn beim Aufwickeln des Seils stark variierende Seilzugkräfte wirken, wie dies insbesondere bei Hubwerks-Seiltrieben von Kranen auftreten kann. Beispielsweise werden die Lasthaken von Kranen wie Turmdrehkranen oder Teleskopauslegerkranen oft lastfrei, genauer gesagt ohne angehängte Last angehoben, um in größerer Höhe eine Last aufzunehmen, welche dann ggf. noch höher gehoben oder abgesenkt wird. Durch das zunächst lastfreie bzw. mit nur sehr geringer Seilzugkraft erfolgende Aufwickeln wird das Seil nicht straff anliegend Lage für Lage aufgewickelt, so dass dann, wenn durch Aufnehmen einer Last am Lasthaken die Seilspannung signifikant ansteigt, das Seil in die locker gewickelten, darunter liegenden Wickellagen einschneiden kann.

Aus der Schrift US 2007/0138333 A1 ist eine Wickeltrommel für Kupferdraht bekannt, die zur Wärmebehandlung des aufgewickelten Drahts bestimmt ist. Um die bei der Wärmebehandlung auftretenden Dehnungen und Durchmesserveränderungen des Drahts abfangen zu können, sind die Bordscheiben der Wickelspule in Richtung der Trommellängsachse beweglich und durch eine Federeinrichtung elastisch vorgespannt, so dass sich die Breite des Wickelraums zwischen den Bordscheiben an die thermisch bedingten Ausdehnungen des Drahtwickels anpassen kann. Dieses Dokument gilt als der nächstliegende Stand der Technik.

Aus der Schrift AT 310512 B ist eine Seiltrommel bekannt, die für den zweisträngigen Betrieb eine gegenläufige Seilwicklung aufweist. Als Bordscheiben werden planparallel geschlitzte Ringscheiben in Kombination mit geschützten Keilscheiben verwendet, die gegeneinander verspannt und zusammengepresst werden, um die Bordscheiben an die Steigung der gegenläufigen Seilrillen anpassen zu können.

Aus der Schrift FR 2 044 128 A5 ist ferner eine Seiltrommel bekannt, die zwei Wickelbereiche umfasst, die durch eine Stufe abgegrenzt sind und unterschiedliche Durchmesser aufweisen.

Die Schrift DE 29 44 715 A1 zeigt ein Trommelsystem, das die Möglichkeit gibt die Trommel umzubauen auf einen geringeren Bordscheibenabstand oder auf kleineren Trommeldurchmesser für unterschiedliche Seildurchmesser und Seilspeichermöglichkeiten, geeignet für Trommeleinsatz bei Forschungsschiffen, wo eine einfache und schnelle Umrüstung der Seiltrommel möglich sein sollte. Eine solche Umrüstung ermöglicht jedoch keine feine Anpassung des Bordscheibenabstands an einen sich bspw. durch Alterung verringernden Seildurchmesser und ist auch nicht bei auf der Trommel befindlichem Seil durchführbar.

Die Schrift DD 1 27 667 A1 zeigt eine geteilte, verschiebbare Bordscheibe, die jedoch ebenfalls nicht die Aufgabe der Feineinstellung der Bordscheibenabstände gegeben ist. Dabei handelt es sich bei der Trommel um eine unverrillte Trommel, bei der zwei Seile, links und rechts, aufgespult werden können, was aber nur zulässig ist bis zu einem 2-Lagen Betrieb. Die verschiebbare Anlaufscheibe ist aus Montagegründen geteilt und über ein Klemmsystem in der notwendigen Position fixierbar. Die geteilte Scheibe dient als Begrenzung der Wickellänge auf der Trommel. Eine Nachstellung oder Fixierung ist bei bespulter Trommel nicht mehr möglich. Die Befestigung der geteilten Scheibe ist wegen der bekanntlich sehr hohen horizontalen Belastungen, die auf die Scheibe wirken, als sehr schwach einzustufen.

Der vorliegenden Erfindung liegt die Aufgabe zugrunde, eine verbesserte Seiltrommel für die Seilwinde eines Seiltriebs sowie einen Seiltrieb mit einer solchen Seiltrommel zu schaffen, die Nachteile des Standes der Technik vermeiden und letzteren in vorteilhafter Weise weiterbilden. Insbesondere soll ein sauberes Wickelbild auch bei mehrlagigem Bewickeln trotz eines sich möglicherweise sich ändernden Seildurchmessers erreicht werden und ein Einschneiden des Seils in darunterliegende Wickellagen auch bei ungünstigen Aufwickelbedingungen vermieden werden.

Erfindungsgemäß wird die genannte Aufgabe durch eine Seiltrommel gemäß Anspruch 1, eine Seilwinde gemäß Anspruch 14 sowie einen Seiltrieb gemäß Anspruch 15 gelöst. Bevorzugte Ausgestaltungen der Erfindung sind Gegenstand der abhängigen Ansprüche.

Es wird also vorgeschlagen, die seitliche Abstützung des Seilwickels an den Seilanlaufflächen der Bordscheiben variabel an den sich möglicherweise ändernden Seildurchmesser oder aus anderen Gründen auftretenden Veränderungen in der Breite einer Wickellage anzupassen, um eine verlässliche seitliche Abstützung des Seilwickels und ein kompaktes Wickelbild zu erreichen. Erfindungsgemäß besitzt zumindest eine der Bordscheiben zumindest einen axial in Richtung der Trommellängsachse verstellbaren Innenwandungsteil, durch den der Abstand zwischen den beiden Bordscheiben verstellbar ist. Verjüngt sich beispielsweise der Seildurchmesser des aufzuwickelnden Seiles, sodass bei vorgegebener Windungszahl in einer Wickellage an sich Spiel zwischen den Seilwindungen entsteht oder in der Summe betrachtet die Breite der Wickellage nicht mehr dem an sich vorgesehenen Abstand der Bordscheiben entspricht, sodass die Bordscheiben die Wickellage an sich nicht mehr ausreichend seitlich abstützen würden, kann der genannte Innenwandungsteil der zumindest einen Bordscheibe axial nach innen auf die andere Bordscheibe zu verstellt werden, um den Abstand der Bordscheiben voneinander an die durch den Seildurchmesser bedingte tatsächliche Wickellagenbreite anzupassen und eine seitlich ausreichende Abstützung des Seilwickels durch die Bordscheiben zu erzielen. Umgekehrt kann der Innenwandungsabschnitt nach außen von der anderen Bordscheibe weg verstellt werden, um den Bordscheibenabstand wieder zu vergrößern, wenn ein Seil mit Übermaß im Durchmesser verwendet oder ein altes Faserseil, das sich im Durchmesser verjüngt hatte, durch ein neues, wieder den ursprünglichen Durchmesser aufweisendes Seil ersetzt wird.

Mit der Verstellung der Bordscheiben ist es bei sich verändernden Seildurchmessern, sei es durch Alterung oder Fertigungstoleranzen des Seils, möglich, eine nahezu spaltenfreie Wicklung des Seiles zu erhalten. Es kann ausreichend sein, einen Verstellweg von 50% des Seildurchmessers zu haben, um die sich ändernden Seildurchmesser ausgleichen zu könne, wobei aber auch größere oder kleinere Verstellwege vorgesehen sein können.

Vorteilhafterweise kann der Bordscheibenabstand sehr fein verstellt werden, um den Abstand exakt an sich einstellende Seildurchmesserveränderungen anpassen zu können. Insbesondere kann die Verstellvorrichtung zum Verstellen der Bordscheiben eine stufenlose Einstellung des Abstandes der Bordscheiben zueinander ermöglichen. Vorteilhafterweise kann der genannte Innenwandungsteil zumindest einer Bordscheibe stufenlos axial verstellbar ausgebildet sein und damit der Abstand zwischen den Bordscheiben stufenlos eingestellt werden.

In vorteilhafter Weiterbildung der Erfindung ist der Verstellmechanismus dazu ausgebildet, die Innenwandung der Bordscheibe und/oder den Bordscheibenabstand bei bespulter Seiltrommel zu verstellen. Ein solche in-situ Verstellung bei bespulter Trommel ermöglicht eine sehr exakte Kompensation von Seildurchmesserveränderungen.

Der verstellbare Innenwandungsteil bildet einen Verstellring, der einen Ringabschnitt der Seilanlauffläche der Bordscheibe bildet und axial in Richtung der Trommellängsrichtung relativ zu einem feststehenden Bordscheibenteil und/oder zu einem Trommelkorpusteil verstellbar gelagert ist.

Der genannte Verstellring oder allgemein der verstellbare Innenwandungsteil kann sich vorteilhafterweise über mehrere Seillagen hinweg erstrecken und/oder eine Höhe aufweisen, die zumindest einem ganzzahligen Vielfachen des Seildurchmessers entspricht und/oder mehrere Wickellagen seitlich abstützen kann.

Der genannte Verstellring weist einen Innendurchmesser auf, der größer ist als ein Außenmanteldurchmesser des Trommelmantelkorpus. Unabhängig hiervon kann ein Außendurchmesser des Verstellrings größer sein als der Durchmesser eines Hüllzylinders um einen zumindest dreilagigen oder fünflagigen oder achtlagigen Seilwickel, der um die Trommel gewickelt ist.

Vorteilhafterweise bildet der Verstellring eine Seilanlauffläche für zumindest zwei übereinanderliegende Seilwickellagen, wobei der Verstellring auch drei oder fünf oder acht oder mehr Wickellagen seitlich abstützen kann.

In Weiterbildung der Erfindung kann der genannte verstellbare Innenwandungsteil, in Form des Verstellrings, axial verschieblich durch eine Schiebeführung geführt sein, um eine vorzugsweise stufenlose axiale Verstellung der Innenmantelfläche auf die gegenüberliegende Bordscheibe und von dieser weg zu ermöglichen. Beispielsweise kann die genannte Schiebeführung eine Steckbolzenführung umfassen, bei der Führungslöcher auch sich axial erstreckenden Führungsbolzen gleiten können, wobei die Führungsbolzen am feststehenden Bordscheibenteil und/oder an einem verschieblichen Bordscheibenteil und die genannten Führungslöcher ebenfalls umgekehrt am verschiebbaren Bordscheibenteil und/oder am feststehenden Bordscheibenteil vorgesehen sein können. Alternativ oder zusätzlich kann die Schiebeführung aber beispielsweise auch eine sich vorzugsweise zylindrisch erstreckende Führungsschulter am Trommelkorpus und/oder an einem feststehenden Bordscheibenteil aufweisen, auf welcher Führungsschulter der Verstellring oder ein anders geformter Innenwandungsteil axial verfahren kann und dabei radial abgestützt ist.

In vorteilhafter Weiterbildung der Erfindung kann dem verstellbaren Innenwandungsteil, insbesondere dem genannten Verstellring, eine Vorspanneinrichtung zum elastischen Vorspannen des verstellbaren Innenwandungsteils auf die gegenüberliegende Bordscheibe zu vorgesehen sein. Die genannte Vorspanneinrichtung drückt also den verstellbaren Innenwandungsteil vorteilhafterweise nach innen, um zu versuchen, den Abstand zwischen den Bordscheiben zu verkleinern. Durch die genannte Vorspannkraft wird eine zwischen den Bordscheiben aufgewickelte Seillage seitlich abgestützt, wobei gleichzeitig ein sich verändernder Seildurchmesser oder eine sich aus anderen Gründen, beispielsweise variierende Seilzugkräfte, verändernde Wickellagenbreite kompensiert werden kann.

Die Bordscheibe bzw. ihr verstellbarer Innenwandungsteil kann also insbesondere selbsteinstellend arbeiten und sich selbsttätig an Veränderungen des Seildurchmessers oder der Wickellagenbreite anpassen.

Die von der Vorspanneinrichtung bereitgestellte Vorspannkraft kann fest vorgegeben und/oder über den Verstellweg gleichbleibend ausgebildet sein. Alternativ oder zusätzlich kann die Vorspanneinrichtung aber auch einen Betriebsmodus aufweisen, in dem die Vorspannkraft steuerbar oder einstellbar ist.

Beispielsweise kann die Vorspanneinrichtung eine oder mehrere Federeinrichtungen beispielsweise in Form einer mechanischen Federeinrichtung umfassen, wobei Einstellmittel beispielsweise in Form eines verstellbaren Federanschlags die Vorspannkraft der Federeinrichtung verändern kann.

Alternativ oder zusätzlich kann auch eine hydraulisch oder pneumatisch arbeitende Vorspanneinrichtung oder eine durch eine Verstellspindel verstellbare Vorspanneinrichtung vorgesehen sein, deren Vorspannkraft durch Verstellen des Hydraulik- oder Pneumatikdrucks oder durch Verstellen der Spindel verändert werden kann.

Alternativ oder zusätzlich zu der genannten Vorspanneinrichtung kann in Weiterbildung der Erfindung ein einstellbarer Stellwegbegrenzer zum variablen Einstellen einer axialen Stellweggrenze für die Verstellbarkeit des genannten Innenwandungsteils vorgesehen sein. Ein solcher Stellwegbegrenzer kann insbesondere einen Anschlag aufweisen, der eine maximal von der gegenüberliegenden Bordscheibe entfernte Stellung des beweglichen Innenwandungsteils vorgibt bzw. begrenzt. Alternativ oder zusätzlich kann die Stellwegbegrenzung aber auch in beide axialen Richtungen erfolgen, sodass eine maximal von der gegenüberliegenden Bordscheibe entferne und eine maximal an die gegenüberliegende Bordscheibe angenäherte Stellung des Innenwandungsteils vorgegeben ist.

Der genannte Anschlag kann dabei verstellbar ausgebildet sein, um die genannten Stellungen variabel einstellen zu können.

In vorteilhafter Weiterbildung der Erfindung kann der einstellbare Stellwegbegrenzer auch die Länge des Stellwegs variabel einstellen, wobei der Stellwegbegrenzer gegebenenfalls auch einen Stellweg gänzlich unterbinden und eine gewünschte Axialstellung des Innenwandungsteils fest vorgeben bzw. den Innenwandungsteil in einer Axialstellung festhalten kann.

Wird der genannte Stellwegbegrenzer in Kombination mit der genannten Vorspanneinrichtung verwendet, kann sich die Bordscheibe bzw. deren verstellbarer Innenwandungsteil in dem vom Stellwegbegrenzer begrenzten Stellwegsbereich unter Überwindung der Vorspannkraft der Vorspanneinrichtung bewegen.

Alternativ oder zusätzlich zu einer solchen Bordscheibe mit elastischer Vorspannung kann aber auch eine - ggf. gegenüberliegende - Bordscheibe mit einem verstellbaren Innenwandungsteil vorgesehen sein, deren Stellung variabel, jedoch jeweils fest vorgebbar ist.

In Weiterbildung der Erfindung kann zumindest eine Bordscheibe auch mehrere, vorzugsweise individuell verstellbare Innenwandungsteile aufweisen, sodass in verschiedenen Segmenten bzw. Abschnitten der Bordscheibe deren Innenwandung unterschiedlich weit axial verstellbar sein kann. Hierdurch werden nochmals weitere Verstellmöglichkeiten erzielt, die eine feinere, partiell unterschiedliche Anpassung der seitlichen Stützkräfte an verschiedene Unregelmäßigkeiten im Wickelbild ermöglichen.

Die mehreren, individuell axial verstellbaren Innenwandungsteile können in unterschiedlichem radialem Abstand vom Trommelkorpus angeordnet sein, um verschiedene Wickellagen axial unterschiedlich positionierte Seilanlaufflächen zu geben. Alternativ oder zusätzlich können die verstellbaren Innenwandungsteile aber auch in verschiedenen Umfangssektoren bzw. in Umfangsrichtung voneinander beabstandet oder hintereinander angeordnet sein, um die Seilanlauffläche in einer Wickellage an die Seilverlaufskontur insbesondere im Anlaufbereich anpassen zu können. Wird das Seil entsprechend der Rillensteigung schraubenförmig um den Trommelkorpus gewickelt, läuft das Seil an einem Anlaufpunkt an der Bordscheibe leicht schräg an und folgt dann über einen gewissen Winkelbereich der Umfangskontur, um dann schließlich von der Bordscheibe wieder spitzwinklig abzulaufen und auf die gegenüberliegende Bordscheibe zuzulaufen. In den genannten spitzwinkligen An- und Ablaufsektoren kann es sinnvoll sein, der Bordscheibenkontur bzw. der Innenwandungsfläche eine Steigung in Umfangsrichtung oder einen Versatz in Umfangsrichtung zu geben, um das Seil bestmöglich abzustützen. Dies kann durch Innenwandungsteile erreicht werden, die in Umfangsrichtung beabstandet oder hintereinander angeordnet sind und verschieden axial verstellt werden können.

In Weiterbildung der Erfindung können mehrere Verstellringe mit unterschiedlichen Durchmessern verstellbare Innenwandungsteile bilden. Beispielsweise kann die Bordscheibe zwei, drei, fünf oder auch mehr Verstellringe umfassen, die koaxial angeordnet sind und in radialer Richtung betrachtet unmittelbar aneinander anschließen, ggf. aber auch voneinander beabstandet sein können.

Jeder der genannten Verstellringe kann sich dabei in radialer Richtung betrachtet über eine, zwei, drei oder auch mehr Wickellagen erstrecken bzw. eine Seilanlagefläche für zwei, drei, fünf oder auch mehr Wickellagen bilden.

In vorteilhafter Weiterbildung der Erfindung können die genannten Verstellringe an ihren Trennfugen bzw. Übergangsstellen durch ein Gewinde mit einem jeweils benachbarten Bordscheibenring verbunden sein. Insbesondere können mehrere Verstellringe miteinander verschraubt sein, wobei ein weiter außen liegender Verstellring an seinem Innenumfang ein Gewinde aufweisen kann, welches mit einem am Außenumfang vorgesehenen Gewinde eines weiter innen liegenden Rings in Schraubeingriff stehen kann. Hierdurch können die Verstellringe durch Verdrehen relativ zueinander axial verstellt werden.

Alternativ können die genannten Verstellringe aber auch an einem feststehenden Bordscheibenteil axial verschieblich geführt und/oder verschraubt sein, welcher feststehende Bordscheibenteil sich beispielsweise entlang einer Außenwandung, die dem Seilwickelbereich abgewandt ist, erstrecken kann. Beispielsweise können die Verstellringe an einem solchen feststehenden Bordscheibenteil über ein sich koaxial zum jeweiligen Verstellring erstreckenden Schraubgewinde verschraubt sein, um durch Verdrehen des Verstellrings eine axiale Verstellung erzeugen zu können. Alternativ können die Verstellringe an dem feststehenden Bordscheibenteil aber auch über eine Schiebeführung beispielsweise in Form von axialen Führungsbolzen und darauf aufgefädelten Führungslöchern axial verschieblich geführt sein. Über Stellaktoren beispielsweise in Form von Stellschrauben kann die axiale Position der Verstellringe eingestellt werden, wobei sich die genannten Stellaktoren an dem feststehenden Bordscheibenteil abstützen können.

Gegebenenfalls kann auch bei der Ausführung mit mehreren Verstellringen eine Vorspanneinrichtung beispielsweise umfassend zumindest eine Federeinrichtung vorgesehen sein, welche die Verstellringe oder zumindest einen der Verstellringe mit einer Vorspannkraft beaufschlägt, die den Verstellring auf die gegenüberliegende Bordscheibe zu vorspannt.

Alternativ oder zusätzlich zu den genannten Verstellringen können auch axial verstellbare Innenwandungsteile in Form von Druckstücken vorgesehen sein, die einen gegen ein anliegendes Seil drückbaren Druckkopf besitzen und aus einem umgebenden Bordscheibenteil herausgefahren werden können.

Beispielsweise können die genannten Druckstücke Schraubbolzen sein oder Schraubbolzen als Stellaktoren umfassen, die den genannten Druckkopf in axialer Richtung verstellen können, wobei der genannte Druckkopf integral einstückig vom stirnseitigen Ende des Schraubbolzens gebildet sein kann oder auch als separater Druckkopf ausgebildet sein kann, der vom Schraubbolzen oder einem anderen Stellaktor axial verschoben werden kann.

In vorteilhafter Weiterbildung kann der Kopf des Druckstücks aus einem anderen, insbesondere einem weicheren Material ausgebildet sein als der Stell-, insbesondere Schraubkorpus des Druckstücks. Beispielsweise kann der Druckkopf aus Kunststoff und der Schraubbolzenkorpus aus Metall gefertigt sein, um einerseits das Seil sanft zu beaufschlagen und andererseits die Stellkräfte stabil abzufangen.

Um ein ungewolltes Verstellen der Druckstücke zu vermeiden, kann den Druckstücken eine Feststelleinrichtung zugeordnet sein, die eine axiale Verstellung verhindert, insbesondere auch ein Verdrehen der Druckköpfe blockieren kann. Eine solche Feststelleinrichtung kann beispielsweise eine Kontermutter ggf. mit einem Sicherungsblech oder eine das Schraubgewinde des Schraubbolzens verspannende Klemmschraube sein.

Die genannten Druckstücke können in verschiedenen Mustern bzw. verschiedenen Rastern über die Innenwandung einer Bordscheibe verteilt angeordnet sein. Beispielsweise kann eine erste Gruppe von Druckstücken entlang einem Teilkreis bzw. entlang einer Kreisbahn um die Trommelachse an der Bordscheibe angeordnet sein, wobei die Druckstücke in Umfangsrichtung äquidistant voneinander beabstandet oder auch in nicht gleichbleibenden Abständen angeordnet sein können.

Vorteilhafterweise ist zumindest eine weitere Gruppe von Druckstücken entlang einem anderen Teilkreis verteilt angeordnet, der einen anderen Durchmesser als der Teilkreis der ersten Gruppe von Druckstücken besitzt. Vorteilhafterweise können auch drei, vier, fünf oder mehr Gruppen von Druckstücken jeweils entlang einem Teilkreis verteilt angeordnet sein, welche Teilkreise voneinander verschiedene Durchmesser haben, um verschiedene Wickellagen mit den jeweiligen Druckstückgruppen axial abstützen zu können.

Die genannten Druckstücke können dabei einen Durchmesser besitzen, der zumindest dem Seildurchmesser näherungsweise entspricht, um zumindest eine Wickellage beaufschlagen zu können. Vorteilhafterweise aber besitzen die Druckstücke einen Durchmesser, der einem ganzzahligen Vielfachen des Seildurchmessers zumindest näherungsweise entspricht, um mehrere Wickellagen gleichzeitig mit einem Druckstück beaufschlagen zu können. Beispielsweise kann ein Druckstück eine Seilanlagefläche für zwei, drei, vier oder fünf oder auch mehr Wickellagen bilden.

In Weiterbildung der Erfindung können entlang einem Teilkreis mindestens fünf oder mindestens zehn oder mindestens 15 oder mehr als 20 Druckstücke verteilt angeordnet sein.

Vorteilhafterweise können die in verschiedenen Teilkreisen angeordneten Druckstücke relativ zueinander versetzt sein, insbesondere entlang eines Musters, das um die Hälfte des Winkelabstands zwischen zwei benachbarten Druckstücken verdreht ist, sodass die Druckstücke eines äußeren Teilkreises in Umfangsrichtung betrachtet jeweils etwa mittig zwischen den Druckstücken eines benachbarten, weiter innen liegenden Teilkreises angeordnet sind. Hierdurch kann eine übermäßige Schwächung der Bordscheibenwandung vermieden werden. Gleichzeitig kann eine Vergleichmäßigung der durch die Druckstücke bewirkten Seilabstützung über die Wickellagen hinweg erzielt werden.

Die Seiltrommel kann eine mehrlagige Speicherkapazität von bspw. 4 bis 10 Lagen aufweisen, wobei aber auch eine Speicherung von weniger als 4 oder auch mehr als 10 Lagen vorgesehen sein kann.

Die Erfindung wird nachfolgend anhand bevorzugter Ausführungsbeispiele und zugehöriger Zeichnungen näher erläutert. In den Zeichnungen zeigen:
- Fig. 1:: eine perspektivische Ansicht einer Seiltrommel für die Seilwinde eines Seiltriebs, die einen mit einer Rillung versehenen Trommelkorpus und zwei endseitig vorgesehenen Bordscheiben besitzt,
- Fig. 2:: einen teilweisen Längsschnitt durch die Seiltrommel aus Fig. 1, der den verstellbaren Innenwandungsteil einer Bordscheibe und die einstellbare Vorspanneinrichtung zum Vorspannen des verstellbaren Innenwandungsteils zeigt,
- Fig. 3:: einen vergrößerten, ausschnittsweisen Schnitt durch die verstellbare Vorspanneinrichtung zum Verstellen und Vorspannen des Innenwandungsteils der Bordscheibe aus Fig. 2,
- Fig. 4:: einen Längsschnitt durch die Bordscheibe der Seiltrommel aus Fig. 1 nach einer weiteren Ausführungsform der Erfindung, gemäß der die Bordscheibe als verstellbare Innenwandungsteile mehrere Verstellringe aufweist, die an ihren Trennfugen miteinander verschraubt sind, um durch Verdrehen der Verstellringe eine axiale Verstellung zu erzielen,
- Fig. 5:: eine hälftige Draufsicht auf die Bordscheibe aus Fig. 4, die die aneinander sitzenden Verstellringe zeigt,
- Fig. 6:: eine ausschnittsweise, vergrößerte Schnittansicht der Nahtstelle zwischen zwei Verstellringen und der Klemmvorrichtung zum Festsetzen der Verschraubung zwischen den beiden Verstellringen,
- Fig. 7:: eine nochmals vergrößerte Halbschnittansicht der Nahtstelle zwischen zwei Verstellringen, die einen Schraubbolzen der Klemmvorrichtung zum Verklemmen der Verschraubung zeigt,
- Fig. 8:: eine Längsschnittansicht einer Bordscheibe der Seiltrommel aus Fig. 1 nach einer weiteren Ausführungsform der Erfindung, gemäß der in der Bordscheibe mehrere axial verstellbare Druckstücke vorgesehen sind,
- Fig. 9:: eine hälftige Draufsicht auf die Bordscheibe aus Fig. 1, die die Verteilung der Druckstücke auf der Bordscheibe zeigt,
- Fig. 10:: eine ausschnittsweise Schnittansicht eines Druckstücks aus den Figuren 8 und 9, die die Verschraubung des Druckstücks an einem feststehenden Bordscheibenteil sowie die Klemmvorrichtung zum Verklemmen der Verschraubung zeigt,
- Fig. 11:: eine Draufsicht auf das Druckstück aus Fig. 10, die Werkzeugansatzkonturen zum Verdrehen des Druckstücks und die Klemmvorrichtung zeigt,
- Fig. 12:: eine ausschnittsweise Schnittansicht eines Druckstücks aus den Figuren 8 und 9, die die Verschraubung des Druckstücks am feststehenden Bordscheibenteil, einen separaten Druckkopf sowie eine Kontermutter zum Sichern des Druckstücks in einer gewünschten Stellung zeigt, und
- Fig. 13:: eine Draufsicht auf die Stirnseite des Druckstücks auf Fig. 12, die die Werkzeugansatzkonturen zum Verdrehen des Druckstücks und die Kontermutter zeigt.

Wie Fig. 1 zeigt, umfasst die Seilwinde 1 eine Seiltrommel 2, die einen zumindest näherungsweise zylindrischen Trommelkorpus 3 sowie zwei Bordscheiben 4 aufweist, die sich quer zur Längsachse 5 des Trommelkorpus 3 erstrecken, stirnseitig an den genannten Trommelkorpus 3 anschließen und radial über den Trommelkorpus 3 vorstehen, um den Wickelraum 6 über dem Außenumfang des Trommelkorpus 3 seitlich zwischen sich zu begrenzen.

Die genannten Bordscheiben 4 - zumindest ein Teil hiervon, wie noch erläutert wird - können stirnseitig an dem Trommelkorpus 3 starr befestigt sein, beispielsweise in form- und/oder kraftschlüssiger Weise, beispielsweise mittels Schraubbolzen, die durch die Bordscheiben 4 hindurch in dem Trommelkorpus 3 festgeschraubt sein können und die Bordscheiben 4 stirnseitig gegen den Trommelkorpus 3 ziehen.

Die genannte Seiltrommel 2 kann dabei an einem Windenrahmen 8 drehbar gelagert sein, wobei beispielsweise die Bordscheiben 4 Lagerabschnitte aufweisen können, mittels derer die Seiltrommel 2 an dem Windenrahmen 8 drehbar gelagert ist, beispielsweise mittels Wälzlagern.

Zum Antreiben der Seiltrommel 2 kann die Seilwinde 1 ein Antriebsgetriebe aufweisen, das zumindest teilweise im Inneren der Seiltrommel 2 aufgenommen sein kann und/oder sich durch eine der Bordscheiben 4 hindurch erstrecken kann. Ein Antriebsmotor, beispielsweise in Form eines Hydraulik- oder Elektromotors kann über das genannte Antriebsgetriebe den Trommelkorpus und damit die Seiltrommel 2 rotatorisch antreiben.

Wie Figur 1 zeigt, ist der Trommelkorpus 3 an seinem Außenumfang mit einer Seilrillung versehen, die schraubenförmig verlaufende Seilrillen 9 umfassen kann, die an den Durchmesser des aufzuwickelnden Seils 10 angepasst sein können, um sich an das Seil 10 anzuschmiegen bzw. dieses schalenförmig abzustützen, vgl. Figur 2.

Wie die Figuren zeigen, umfasst zumindest eine, vorzugsweise jede der Bordscheiben 4 zumindest einen axial verstellbaren Innenwandungsteil 11, der eine Seilanlagefläche für das aufzuwickelnde Seil 10 bildet und den Wickelraum 6 begrenzt. Der genannte axial verstellbare Innenwandungsteil 11 kann dabei zumindest näherungsweise in Richtung der Längsachse 5 verstellt werden, und zwar auf die gegenüberliegende Bordscheibe 5 zu bzw. umgekehrt von dieser zurück bzw. weg, um den Abstand zwischen den Bordscheiben 4 und damit die Breite des Wickelraums 6 verändern zu können.

Wie Figur 2 zeigt, kann der axial verstellbare Innenwandungsteil 11 einen Verstellring 12 umfassen, der sich im Wesentlichen über die gesamte Höhe der Bordscheibe 4 erstrecken kann. Der Verstellring 12 kann im Wesentlichen die gesamte Seilanlagefläche der Bordscheibe 4 bilden, wobei die Seilanlagefläche für eine unterste, unmittelbar auf dem Trommelkorpus 3 aufgewickelte Wickellage von einem feststehenden Bordscheibenteil 13 gebildet und die Seilanlagefläche für alle darüberliegenden, weiteren Wickellagen von dem genannten Verstellring 12 gebildet ist.

Der Verstellring 12 kann eine im Wesentlichen ebene Ringplatte bilden, deren die im Wickelraum 6 zugewandte Ringoberfläche im Wesentlichen eben ausgebildet und/oder radial ausgerichtet sein kann. Gegebenenfalls wäre es auch möglich, eine leichte Schrägung vorzusehen, sodass die genannte Seilanlauffläche des Verstellrings 12 bzw. der Verstellring 12 insgesamt leicht konisch sein kann.

Wie Figur 2 zeigt, kann der Verstellring 12 axial verschieblich an dem feststehenden Bordscheibenteil 13 geführt sein, wobei der genannte feststehende Bordscheibenteil 13 beispielsweise eine Schiebeführungsschulter 14 beispielsweise in Form einer Ringschulter aufweisen kann, auf welcher Führungsschulter 14 der Verstellring 12 verschieblich sitzt und geführt ist.

Alternativ oder zusätzlich kann der Verstellring 12 an dem feststehenden Bordscheibenteil 13 aber auch über eine andere Schiebeführung axial verschieblich geführt sein, beispielsweise mit Schiebeführungsbolzen, die sich parallel zur Trommellängsachse 5 erstrecken und in Schiebeführungslöchern im Verstellring 12 und/oder dem feststehenden Bordscheibenteil 13 verschieblich sitzen und ggf. auch an einem der Bordschiebensegmente starr befestigt sein können.

Solche Schiebeführungsbolzen 15 können gleichzeitig auch als Halte- und/oder Klemmeinheit für die Montage der Seiltrommel 2 dienen, insbesondere um die noch zu beschreibenden Druckfedern zu montieren. Die in Figur 2 gezeigten Bolzen 15 können im Betrieb aber auch entfernt werden, wobei sie in diesem Fall keine Schiebeführungsbolzen zu bilden brauchen, sondern einfache Schraubbolzen sein können. Unabhängig hiervon kann der Verstellring 12 auch alleine durch die gezeigte Führungsschulter 14 axial verschieblich abgestützt sein.

Vorteilhafterweise können aber auch Stellwegsbegrenzer 16 Schiebeführungsbolzen aufweisen, vgl. Figur 2, um die verstellbare Innenwandung axial verschieblich zu führen und deren Verschiebeweg zu begrenzen.

Vorteilhafterweise kann der Verstellring 12 durch eine Vorspannvorrichtung 17 mit einer Vorspannkraft beaufschlagt werden, die den Verstellring 12 nach innen zu treiben versucht, das heißt auf die gegenüberliegende Bordscheibe 4 zu.

Eine solche Vorspannvorrichtung 17 kann beispielsweise zumindest eine Federeinrichtung 18 umfassen, die den Verstellring 12 vom feststehenden Bordscheibenteil 13 wegzudrücken versucht. Die Federeinrichtung 17 kann dabei zwischen dem Verstellring 12 und dem feststehenden Bordscheibenteil 13 angeordnet, beispielsweise in darin ausgebildeten Taschen aufgenommen sein.

Der axiale Verstellweg des Verstellwegs 12 kann durch Stellwegsbegrenzer 16 begrenzt sein, wobei die genannten Stellwegsbegrenzer 16 den Stellweg nach innen auf den Wickelraum 6 zu und/oder den Stellweg von dem genannten Wickelraum 6 weg nach außen begrenzen können, wobei zur Begrenzung des Stellwegs in beide Richtungen separate Stellwegsbegrenzer 16a und 16b vorgesehen sein können.

Vorteilhafterweise können die genannten Stellwegsbegrenzer 16 einstellbar ausgebildet sein, um die jeweilige Endstellung der verstellbaren Innenwandung variabel vorgeben zu können. Vorteilhafterweise können die Stellwegsbegrenzer 16 auch dazu ausgebildet sein, den Stellweg auf Null zu verkleinern bzw. den Verstellring 12 in einer gewünschten Stellung gänzlich festzusetzen.

Wie Figur 2 zeigt, kann ein Stellwegsbegrenzer 16a den Stellweg nach innen begrenzen, wobei der Stellwegsbegrenzer 16a einen Schraubbolzen umfassen kann, der am Verstellring 12 befestigt, beispielsweise verschraubt sein oder den Verstellring 12 auch nur durch einen Kopf formschlüssig zurückhalten kann.

Der genannte Schraubbolzen des Stellwegbegrenzers 16 kann durch den feststehenden Bordscheibenteil 13 hindurchtreten und auf der Außen- bzw. Rückseite des feststehenden Bordscheibenteils 13 mittels einer Mutter 18 gehalten sein. Durch Verstellen der Mutter 18 kann der Verstellweg variabel eingestellt werden, wie das das Einstellmaß y in Figur 3 zeigt. Alternativ oder zusätzlich könnte eine Einstellung des Verstellwegs aber auch durch Verschrauben am Verstellring 12 variiert werden und/oder in anderer Weise, beispielsweise durch in verschiedenen axialen Stellungen festsetzbare Klemmpratzen, die die Mutter 18 ersetzen könnten.

Wie Figur 2 und 3 zeigen, kann eine Federeinrichtung 19 zwischen dem Verstellring 12 und der Mutter 18 vorgesehen sein, um den Stellwegsbegrenzer 16a, insbesondere dessen Schraubbolzen in einer am Verstellring 12 anliegenden Stellung zu fixieren.

Die in Figur 2 gezeigte, an der Außenseite des Bordscheibenteils 13 anliegende Stellung der Mutter 18 begrenzt den Stellweg der Innenwandung 11 nach innen zum Wickelraum 6 hin, während Figur 3 eine zurückgefederte Stellung zeigt.

Der Stellweg nach außen vom Wickelraum 6 weg kann durch einen oder mehrere Stellwegsbegrenzer 16b begrenzt werden, beispielsweise durch Schraubbolzen, die von dem festen Bordscheibenteil 13 zum Verstellring 12 hin vorspringen und diesen abstützen, wenn der Verstellring 12 entgegen der Vorspannkraft der Vorspannvorrichtung 17 vom Wickelraum 6 weggedrückt wird. Durch Verschrauben der genannten Schraubbolzen bzw. axiales Verstellen der Stellwegsbegrenzer 16b, sodass diese mehr oder weniger weit aus dem festen Bordscheibenteil 13 ausfahren, kann die Stellung des Verstellrings 12, genauer gesagt dessen maximale Einfahrstellung vom Wickelraum 6 weg vorgegeben werden.

Wie die Figuren 4 bis 7 zeigen, kann eine oder jede Bordscheibe 4 auch mehrere axial verstellbare Innenwandungsteile 11 aufweisen, beispielsweise in Form mehrerer Verstellringe 12, die konzentrisch zueinander angeordnet sein und gemeinsam die Seilanlauffläche der Bordscheibe 3 bilden können, vgl. Figur 4.

Insbesondere können mehrere Verstellringe 12 mit unterschiedlichem Ringdurchmesser vorgesehen sein, wobei der kleinste oder ein innerster Verstellring auf einem feststehenden Bordscheibenteil 13 sitzt, der mit dem Trommelkorpus 3 starr verbunden ist.

Die genannten Verstellringe 12a und 12b können ineinander sitzen, wobei wiederum der feststehende Bordscheibenteil 13 in dem innersten Verstellring 12a sitzen kann, wobei zumindest in einer Axialstellung die Verstellringe 12a und 12b und der feststehende Bordscheibenteil 13 eine im Wesentlichen glatte, insbesondere ebene Seilanlagefläche bilden können.

Die Verstellringe 12 können durch ein Schraubgewinde 20 in der Trennfuge zwischen den benachbarten Verstellringen 12 miteinander verbunden sein bzw. durch ein Schraubgewinde 20 in der Trennfuge zwischen dem feststehenden Bordscheibenteil 13 und dem innersten Verstellring 12a mit dem genannten festen Bordscheibenteil 13 verbunden sein, sodass die Verstellringe 12 durch Verdrehen axial verstellbar sind. Wird beispielsweise der innerste Verstellring 12a verdreht, erfährt der innerste Verstellring 12a und mit diesem zusammen auch die weiter äußeren Verstellringe 12b eine axiale Verstellung gegenüber dem feststehenden Bordscheibenteil 13. Wird andererseits der äußere Verstellring 12b gegenüber dem inneren Verstellring 12a verdreht, verstellt sich der äußere Verstellring 12b axial, das heißt parallel zur Längsachse 5 des Trommelkorpus 3.

Wie Figur 2 in Verbindung mit Figur 8 und den dort dargestellten Wickellagen zeigt, kann sich jeder Verstellring 12 in radialer Richtung über eine Höhe erstrecken, die mehreren Seildurchmessern entspricht. Mit anderen Worten ausgedrückt kann jeder Verstellring 12 die Seilanlagefläche für mehrere Wickellagen bilden, beispielsweise für drei bis fünf Wickellagen. Unabhängig hiervon kann auch der feststehende Bordscheibenteil 13 eine Höhe besitzen, die mehreren Seildurchmessern entspricht, sodass am feststehenden Bordscheibenteil 13 eine Anlagefläche für mehrere Wickellagen gegeben ist, vgl. vergleichend die Figuren 4 und 8.

Um die Verstellringe 12a und 12b in einer bestimmten Verschraubungsstellung und damit Axialstellung fixieren zu können, können die Schraubgewinde 20 verspannt werden. Insbesondere kann eine Klemmvorrichtung 21 vorgesehen sein, mittels derer die Verstellringe 12a und b gegeneinander bzw. gegen den feststehenden Bordscheibenteil 13 verklemmt werden können.

Vorteilhafterweise kann der Verstellring 12 einen Klemmabschnitt 22 umfassen, an dem ein Teil des Schraubgewindes 20 ausgebildet ist und der einen in das Schraubgewinde 20 hineinreichenden Freistich 23 aufweisen kann. Durch den genannten Freistrich 23 kann ein Spannelement 24 hindurchtreten, um die beidseits des Freistichs 23 befindlichen Schraubgewindeabschnitte zu verspannen. Das genannte Spannelement 24 kann insbesondere ein Schraubbolzen sein, der durch den Freistich 23 hindurch in den Korpus des Verstellrings 12 eingeschraubt werden kann, vgl. Figuren 6 und 7.

Wie die Figuren 8 bis 13 zeigen, können die Bordscheiben 4 auch eine Mehrzahl von Druckstücken 25 aufweisen, die jeweils einen axial verstellbaren Innenwandungsteil 11 bilden. Wie insbesondere die Figuren 8 und 9 zeigen, können mehrere Gruppen von Druckstücken 25 jeweils auf Teilkreisen 26a bis n unterschiedlichen Durchmessers verteilt angeordnet sein, um verschiedene Wickellagen unterschiedlich axial beaufschlagen zu können. Durch die mehreren entlang einem jeweiligen Teilkreis 26 verteilte Druckstücke 25 können auch unterschiedliche Abstützungsverhältnisse innerhalb einer Wickellage erzielt werden, insbesondere in dem spitzwinklig schräg verlaufenden Anlaufbereichen der äußersten Seilwindung, die spitzwinklig an die Bordscheibe 4 anläuft und von dieser auch spitzwinklig wieder abläuft.

Beispielsweise können mehr als vier oder mehr als acht oder mehr als zwölf oder auch mehr als 20 Druckstücke 25 auf einem Teilkreis verteilt angeordnet sein, wobei zwei, drei, fünf oder auch zehn Teilkreise mit Druckstücken vorgesehen sein können.

Wie Figur 8 zeigt, können die Druckstücke 25 einen Durchmesser aufweisen, der dem zweifachen oder dreifachen oder vierfachen oder fünffachen Seildurchmesser entspricht, sodass ein Druckstück 25 eine Seilanlagefläche für zwei oder drei oder vier oder fünf Wickellagen bildet.

Wie die Figuren 10 bis 13 verdeutlichen, können die genannten Druckstücke 25 durch Verdrehen bzw. Verschrauben axial verstellt werden und/oder unterschiedlich weit aus der innenliegenden Stirnseite des feststehenden Bordscheibenteils 13 ausgefahren werden, um über die innenliegende Stirnfläche des Bordscheibenteils 13 vorzuspringen.

Klarzustellen ist indes, dass die genannten Druckstücke 25 auch in selbstverstellbaren Bordscheibenteilen, beispielsweise den zuvor beschriebenen Verstellringen 12 vorgesehen werden können.

Insbesondere können die Druckstücke 25 jeweils einen Schraubbolzen 27 umfassen, der in dem die Druckstücke 25 aufnehmenden Bordscheibenteil verschraubt ist. Der jeweilige Schraubbolzen 27 kann mit seiner Stirnseite selbst einen Druckkopf 28 bilden, der eine Seilanlauffläche bildet. Alternativ kann der Druckkopf 28 aber auch separat vom Schraubbolzen 27 ausgebildet sein und beispielsweise stirnseitig auf diesen aufgesetzt sein, wie dies Figur 12 zeigt. Eine separate Ausbildung des Druckkopfs 28 ermöglicht es, der Druckkopf 28 kann unabhängig hiervon form- und/oder kraftschlüssig oder auch stoffschlüssig an dem Schraubbolzen 27 befestigt sein.

Wie die Figuren 11 und 13 verdeutlichen, kann der Schraubbolzen 27 vorzugsweise auf seiner Rückseite, also der dem Wickelraum 6 abgewandten Stirnseite, eine Werkzeugkontur 29 besitzen, um ein Dreh- bzw. Schraubwerkzeug ansetzen zu können.

Um den Schraubbolzen 26 in einer bestimmten Drehstellung und damit das Druckstück 25 in einer bestimmten Axialstellung einfrieren bzw. festlegen zu können, können die Druckstücke 25 eine Klemm- und/oder Fixiereinrichtung aufweisen.

Wie Figur 10 zeigt, kann beispielsweise das Schraubgewinde 29, mit dem das Druckstück 25 im umgebenden Bordscheibenteil 13 verschraubbar ist, verspannt bzw. verklemmt werden. Hierzu kann ähnlich wie in Verbindung mit den Figuren 6 und 7 beschrieben ein Freistich 23 im Schraubbolzen 27 vorgesehen sein und das Schraubgewinde 29 unterbrechen. Durch Einschrauben eines Spannmittels, beispielsweise einer Klemmschraube durch den Freistich 23 hindurch, kann das Schraubgewinde 29 verspannt werden.

Alternativ oder zusätzlich kann auch mit einer Kontermutter 30 gearbeitet werden, die auf einen überstehenden Schraubbolzenabschnitt aufgeschraubt und gegen den umgebenden Bordscheibenteil verspannt wird, vgl. Figuren 12 und 13.

## Patentansprüche

1. Seiltrommel für eine Seilwinde (1) eines Seiltriebs, mit einem Trommelkorpus (3), der an seinem Außenumfang eine Seilrillung aufweist, sowie zwei Bordscheiben (4), die den Trommelkorpus (3) stirnseitig einfassen und zwischen sich einen Wickelraum (6) begrenzen, wobei zumindest eine der Bordscheiben (4) einen feststehenden Bordscheibenteil (13), der eine Seilanlagefläche für eine unterste, unmittelbar auf dem Trommelkorpus (3) in der Seilrillung aufgewickelte Wickellage bildet, sowie zumindest einen axial in Richtung der Trommellängsachse (5) relativ zu dem feststehenden Bordscheibenteil (13) und zum Trommelkorpus (3) verstellbaren Innenwandungsteil (11) in Form eines Verstellrings (12), der eine Seilanlagefläche für weitere Wickellagen, die über der genannten untersten Wickellage liegen, bildet, aufweist, sodass der Abstand zwischen den Bordscheiben (4) verstellbar ist.

2. Seiltrommel nach dem vorhergehenden Anspruch, wobei der Verstellring von einer Vorspannvorrichtung (17) nach innen zum Wickelraum (6) hin elastisch vorgespannt ist, die zumindest eine Federeinrichtung aufweist, die zwischen dem axial verschieblichen Innenwandungsteil (11) und dem feststehenden Bordscheibenteil (13) angeordnet ist.

3. Seiltrommel nach dem vorhergehenden Anspruch, wobei zumindest ein Stellwegsbegrenzer (16) zum Begrenzen der elastischen Verschiebbarkeit des Innenwandungsteils (11) vorgesehen ist, wobei der Stellwegsbegrenzer (16) einstellbar ausgebildet ist derart, dass eine Länge des axialen Stellwegs des Innenwandungsteils (11) und/oder eine Endstellung der axialen Verschiebbarkeit variabel einstellbar sind, wobei der einstellbare Stellwegsbegrenzer (16) zumindest einen Schraubbolzen aufweist, der in verschiedenen Schraubstellungen verschiedene Endstellungen vorgibt.

4. Seiltrommel nach einem der vorhergehenden Ansprüche, wobei der verstellbare Innenwandungsteil (11) mehrere Verstellringe (12) unterschiedlichen Ringdurchmessers aufweist, die Seilanlaufflächen für verschiedene Wickellagen bilden.

5. Seiltrommel nach dem vorhergehenden Anspruch, wobei die mehreren Verstellringe (12) ineinander sitzen und mittels eines Schraubgewindes (20), das in einer zwischen den Verstellringen (12) ausgebildeten Trennfuge ausgebildet ist, relativ zueinander verschraubbar und hierdurch axial verstellbar sind.

6. Seiltrommel nach einem der vorhergehenden Ansprüche, wobei zumindest ein Verstellring (12), insbesondere ein innerster und/oder kleinster Verstellring (12a), durch ein Schraubgewinde (2), das in einer Trennfuge zwischen dem Stellring (12) und einem feststehendem Bordscheibenteil (13) ausgebildet ist, relativ zu dem feststehenden Bordscheibenteil (13) verschraubbar und hierdurch axial verstellbar ist.

7. Seiltrommel nach einem der beiden vorhergehenden Ansprüche, wobei eine Klemmvorrichtung (21) zum Verklemmen und/oder Verspannen der Verstellringe (12) relativ zueinander, insbesondere des Schraubgewindes (20) zwischen den Verstellringen (12) und/oder zwischen einem Verstellring (12) und einem feststehenden Bordscheibenteil (13), vorgesehen ist.

8. Seiltrommel nach einem der vorhergehenden Ansprüche, wobei der verstellbare Innenwandungsteil (11) mehrere Druckstücke (25) umfasst, die auf zumindest einem Teilkreis (26) in Umfangsrichtung um die Trommellängsrichtung (5) verteilt angeordnet sind, wobei mehr als fünf oder mehr als zehn oder mehr als 20 Druckstücke (25) vorgesehen sind, wobei die Druckstücke (25) auf mehreren Teilkreisen (26a bis 26n) unterschiedlichen Teilkreisdurchmessers jeweils in Umfangsrichtung verteilt angeordnet sind, wobei auf jedem Teilkreis (26a bis 26n) zumindest vier Druckstücke vorgesehen sind.

9. Seiltrommel nach einem der vorhergehenden Ansprüche, wobei die Druckstücke (25) individuell und/oder unabhängig voneinander axial verstellbar sind.

10. Seiltrommel nach einem der vorhergehenden Ansprüche, wobei die Druckstücke (25) jeweils einen Schraubbolzen (27) umfassen, der in einem das jeweilige Druckstück (25) umgebenden Bordscheibenteil (13) verschraubt ist und einen Druckkopf (28) trägt, der durch Verschrauben des Schraubbolzens axial verstellbar und unterschiedlich weit über die Innenwandung der umgebenden Bordscheibenteile vorspringend verstellbar ist, wobei der genannte Druckkopf eine Seilanlagefläche bildet.

11. Seiltrommel nach dem vorhergehenden Anspruch, wobei der Druckkopf (28) integral einstückig an einer Stirnseite des Schraubbolzens (27) gebildet ist.

12. Seiltrommel nach Anspruch 10, wobei der Druckkopf (28) von dem Schraubbolzen (27) separat ausgebildet ist und aus einem weicheren Material besteht als der Schraubbolzen (27).

13. Seiltrommel nach einem der Ansprüche 8-12, wobei den Druckstücken (25) eine Klemm- und/oder Haltevorrichtung zum Fixieren der Druckstücke (25) in einer gewünschten Axialstellung zugeordnet ist.

14. Seilwinde mit einer Seiltrommel (2), die gemäß einem der vorhergehenden Ansprüche ausgebildet ist.

15. Seiltrieb umfassend ein Seil (10) sowie eine Seilwinde (1), die gemäß dem vorhergehenden Anspruch ausgebildet ist.

## Claims

1. A cable drum for a cable winch (1) of a cable drive, having a drum body (3) which has a cable grooving on its outer circumference, and two flanged pulleys (4) which surround the drum body (3) on the face sides and delimit a winding space (6) therebetween, wherein at least one of the flanged pulleys (4) has a fixed flanged pulley part (13), which forms a cable contact surface for a lowest winding layer wound directly on the drum body (3) in the cable grooving, as well as at least one inner wall part (11) which can be adjusted axially in the direction of the longitudinal axis of the drum (5) relative to the fixed flanged pulley part (13) and to the drum body (3), in the form of an adjustment ring (12) which forms a cable contact surface for further winding layers, which are located above said lowermost winding layer, such that the distance between the flanged pulleys (4) is adjustable.

2. The cable drum according to the preceding claim, wherein the adjustment ring is axially displaceably mounted and elastically pretensioned inwardly towards the winding space (6) by a pretensioning device (17), which has at least one spring device which is preferably arranged between the axially displaceable inner wall part (11) and a fixed flanged pulley part (13).

3. The cable drum according to the preceding claim, wherein at least one adjustment path limiter (16) is provided for limiting the elastic displaceability of the inner wall part (11), wherein the adjustment path limiter (16) is configured to be adjustable in such a way that a length of the axial travel of the inner wall part (11) and/or an end position of the axial displaceability are variably adjustable, wherein the adjustable adjustment path limiter (16) has at least one screw bolt which predetermines different end positions in different screw positions.

4. The cable drum according to any one of the preceding claims, wherein the adjustable inner wall part (11) has a plurality of adjustment rings (12) of different ring diameters, which form cable contact surfaces for different winding positions.

5. The cable drum according to the preceding claim, wherein the plurality of adjustment rings (12) are seated within one another and are screwable relative to one another by means of a screw thread (20) formed in a parting line formed between the adjustment rings (12) and are thereby axially adjustable.

6. The cable drum according to any one of the preceding claims, wherein at least one adjustment ring (12), in particular an innermost and/or smallest adjustment ring (12a), can be screwed relative to the fixed flanged pulley part (13) by means of a screw thread (2), which is formed in a parting line between the adjustment ring (12) and a fixed flanged pulley part (13), and can thereby be axially adjusted.

7. The cable drum according to any one of the two preceding claims, wherein a clamping device (21) is provided for clamping and/or bracing the adjustment rings (12) relative to one another, in particular the screw thread (20) between the adjustment rings (12) and/or between an adjustment ring (12) and a fixed flanged pulley part (13).

8. The cable drum according to any one of the preceding claims, wherein the adjustable inner wall portion (11) comprises a plurality of push elements (25) arranged on at least one pitch circle (26) distributed circumferentially about the drum longitudinal direction (5), wherein there are provided more than five or more than ten or more than 20 push elements (25), wherein the push elements (25) are arranged on a plurality of pitch circles (26a to 26n) of different pitch circle diameters, each distributed in the circumferential direction, wherein at least four push elements are provided on each pitch circle (26a to 26n).

9. The cable drum according to any one of the preceding claims, wherein the push elements (25) are axially adjustable individually and/or independently of each other.

10. The cable drum according to any one of the preceding claims, wherein the push elements (25) each comprise a screw bolt (27) which is screwed into a flanged pulley part (13) surrounding the respective push element (25) and carries a push head (28) which is axially adjustable by screwing the screw bolt and can be adjusted to project to different extents beyond the inner wall of the surrounding flanged pulley parts, said push head forming a cable contact surface.

11. The cable drum according to the preceding claim, wherein said push head (28) is integrally formed in one piece on an end face of said screw bolt (27).

12. The cable drum according to claim 10, wherein the push head (28) is formed separately from the screw bolt (27) and is made of a softer material than the screw bolt (27).

13. The cable drum according to any one of claims 8 - 12, wherein a clamping and/or holding device for fixing the push elements (25) in a desired axial position is associated with the push elements (25).

14. A cable winch, comprising a cable drum (2) formed according to any one of the preceding claims.

15. A cable drive, comprising a cable (10) and a cable winch (1) formed according to the preceding claim.

## Revendications

1. Tambour à câble pour un treuil à câble (1) d'un entraînement à câble, avec un corps de tambour (3) qui présente sur sa périphérie extérieure une rainure à câble, ainsi que deux poulies de bord (4) qui bordent frontalement le corps de tambour (3) et délimitent entre elles un espace d'enroulement (6), au moins l'une des poulies de bord (4) présentant une partie de poulie de bord fixe (13) qui forme une surface d'appui de câble pour une couche d'enroulement la plus basse, enroulée directement sur le corps de tambour (3) dans la rainure à câble, ainsi qu'au moins une partie de paroi intérieure (11) sous la forme d'une bague de réglage ( 12), réglable axialement dans la direction de l'axe longitudinal de tambour (5) par rapport à la partie de poulie de bord fixe (13) et au corps de tambour (3), qui forme une surface d'appui de câble pour d'autres couches d'enroulement situées au-dessus de ladite couche d'enroulement la plus basse, de telle sorte que la distance entre les poulies de bord (4) est réglable.

2. Tambour à câble selon la revendication précédente, dans lequel la bague de réglage est précontrainte élastiquement vers l'intérieur vers l'espace d'enroulement (6) par un dispositif de précontrainte (17) qui présente au moins un appareil à ressort qui est agencé entre la partie de paroi intérieure (11) déplaçable axialement et la partie de poulie de bord fixe (13).

3. Tambour à câble selon la revendication précédente, dans lequel il est prévu au moins un limiteur de course de réglage (16) pour limiter la capacité de déplacement élastique de la partie de paroi intérieure (11), le limiteur de course de réglage (16) étant configuré de manière réglable de telle sorte qu'une longueur de la course de réglage axiale de la partie de paroi intérieure (11) et/ou une position finale de la capacité de déplacement axiale sont réglables de manière variable, le limiteur de course de réglage réglable (16) présentant au moins un boulon fileté qui prédétermine différentes positions finales dans différentes positions de vissage.

4. Tambour à câble selon l'une quelconque des revendications précédentes, dans lequel la partie de paroi intérieure réglable (11) présente plusieurs bagues de réglage (12) de différents diamètres de bague, qui forment des surfaces d'arrivée de câble pour différentes couches d'enroulement.

5. Tambour à câble selon la revendication précédente, dans lequel les plusieurs bagues de réglage (12) reposent les unes dans les autres et peuvent être vissées les unes par rapport aux autres au moyen d'un filet de vis (20) qui est réalisé dans un joint de séparation réalisé entre les bagues de réglage (12), et peuvent ainsi être réglées axialement.

6. Tambour à câble selon l'une quelconque des revendications précédentes, dans lequel au moins une bague de réglage (12), notamment une bague de réglage (12a) la plus intérieure et/ou la plus petite, peut être vissée par rapport à la partie de poulie de bord fixe (13) par un filet de vis (2) réalisé dans un joint de séparation entre la bague de réglage (12) et une partie de poulie de bord fixe (13), et peut ainsi être réglée axialement.

7. Tambour à câble selon l'une quelconque des deux revendications précédentes, dans lequel il est prévu un dispositif de serrage (21) pour le serrage et/ou le blocage des bagues de réglage (12) les unes par rapport aux autres, notamment du filet de vis (20) entre les bagues de réglage (12) et/ou entre une bague de réglage (12) et une partie de poulie de bord fixe (13).

8. Tambour à câble selon l'une quelconque des revendications précédentes, dans lequel la partie de paroi intérieure réglable (11) comprend plusieurs pièces de pression (25) qui sont agencées réparties sur au moins un cercle partiel (26) dans la direction circonférentielle autour de la direction longitudinale du tambour (5), il étant prévu plus de cinq ou plus de dix ou plus de 20 pièces de pression (25), les pièces de pression (25) étant agencées réparties sur plusieurs cercles partiels (26a à 26n) de différents diamètres de cercle partiel dans la direction circonférentielle, au moins quatre pièces de pression étant prévues sur chaque cercle partiel (26a à 26n).

9. Tambour à câble selon l'une quelconque des revendications précédentes, dans lequel les pièces de pression (25) sont réglables axialement individuellement et/ou indépendamment les unes des autres.

10. Tambour à câble selon l'une quelconque des revendications précédentes, dans lequel les pièces de pression (25) comprennent chacune un boulon fileté (27), qui est vissé dans une partie de poulie de bord (13) entourant la pièce de pression (25) respective et porte une tête de pression (28) qui est réglable axialement par vissage du boulon fileté et qui est réglable pour faire saillie à des distances différentes de la paroi intérieure des parties de poulie de bord qui l'entourent, ladite tête de pression formant une surface d'appui de câble.

11. Tambour à câble selon la revendication précédente, dans lequel la tête de pression (28) est formée d'un seul tenant sur un côté frontal du boulon fileté (27).

12. Tambour à câble selon la revendication 10, dans lequel la tête de pression (28) est réalisée séparément du boulon fileté (27) et est constituée d'un matériau plus souple que le boulon fileté (27).

13. Tambour à câble selon l'une quelconque des revendications 8 à 12, dans lequel les pièces de pression (25) sont associées à un dispositif de serrage et/ou de maintien pour fixer les pièces de pression (25) dans une position axiale souhaitée.

14. Treuil à câble avec un tambour à câble (2), qui est réalisé selon l'une quelconque des revendications précédentes.

15. Entraînement à câble comprenant un câble (10) ainsi qu'un treuil à câble (1), qui est réalisé selon la revendication précédente.
